# EUROPÄISCHE PATENTANMELDUNG

(11) **EP 4 728 946 A1**
(43) Veröffentlichungstag der Anmeldung: **22.04.2026**
(21) Anmeldenummer: 25206059.5
(22) Anmeldetag: 01.10.2025
(51) Int. Cl.: A47L 5/36, A47L 9/06, A47L 9/24, A47L 9/32

(54) **SET ZUR BEFESTIGUNG AN EINER SAUGVORRICHTUNG ZUR REINIGUNG EINER FLÄCHE**

(30) Priorität: 17.10.2024 DE 102024130230
(71) Anmelder: Miele & Cie. KG, 33332 Gütersloh (DE)
(72) Erfinder: Stork, Heiko, 32051 Herford (DE); Niehues, Manuel, 48336 Sassenberg (DE); Bronold, Christian, 33332 Gütersloh (DE); Jell, Thaddäus, 83233 Bernau a. Anger (DE); Clemont, Frederic, 83233 Bernau a. Anger (DE)

(57) **Zusammenfassung**

Die vorliegende Erfindung betrifft ein Set (1) zur Befestigung an einer Saugvorrichtung zur Reinigung einer Fläche umfassend
- mindestens ein Halteelement (2), wobei das Halteelement (2) mindestens einen Handgriff (3) zum Führen des Sets (1) und mindestens einen Saugabschnitt (4) aufweist,
- mindestens ein strömungstechnisch mit dem Saugabschnitt (4) des Halteelements (2) verbindbares Saugrohr (6),
- mindestens ein Reinigungselement (5) in Form eines Saugpinsels zur Aufnahme von Staub- und Schmutzpartikeln.

Um ein Set (1) mit einem Reinigungselement (5) zur Verfügung zu stellen, dessen Handhabung gegenüber dem Stand der Technik verbessert ist, wird erfindungsgemäß vorgeschlagen, dass das Set (1) zumindest zwischen einer ersten Position, einer zweiten Position und einer dritten Position überführbar ist,
- wobei bei Vorliegen des Sets (1) in der ersten Position das Saugrohr (6) strömungstechnisch mit dem Saugabschnitt (4) des Halteelements (2) verbunden ist, während das Reinigungselement (5) an dem Saugabschnitt (4) des Halteelements (2) angeordnet ist,
- wobei bei Vorliegen des Sets (1) in der zweiten Position lediglich das Reinigungselement (5) derart strömungstechnisch mit dem Saugabschnitt (4) des Halteelements (2) verbunden ist, dass Staub- und Schmutzpartikel über das Reinigungselement (5) in den Saugabschnitt (4) leitbar sind,
- wobei bei Vorliegen des Sets (1) in der dritten Position das Reinigungselement (5) an einem dem Handgriff (3) abgewandten Ende des Saugrohrs (6) angeordnet ist, während das Saugrohr (6) strömungstechnisch mit dem Saugabschnitt (4) des Halteelements (2) verbunden ist, sodass Staub- und Schmutzpartikel ausgehend von dem Reinigungselement (5) über das Saugrohr (6) und in den Saugabschnitt (4) leitbar sind.

## Beschreibung

Die Erfindung betrifft ein Set gemäß dem Oberbegriff von Anspruch 1.

Das Set ist zur mittelbaren oder unmittelbaren Befestigung an einer Saugvorrichtung geeignet, wobei mittels der Saugvorrichtung und dem daran befindlichen Set Staub- oder Schmutzpartikel von einer Fläche entfernt werden können.

Im Sinne der vorliegenden Erfindung umfasst das Set mindestens ein Halteelement, wobei das Halteelement mindestens einen Handgriff zum Führen des Sets und mindestens einen, vorzugsweise langgestreckten, Saugabschnitt aufweist. Mit dem mindestens einen Saugabschnitt ist strömungstechnisch mindestens ein Saugrohr verbindbar. Weiterhin umfasst das Set ein Reinigungselement in Form eines Saugpinsels zur Aufnahme von Staub- und Schmutzpartikeln.

Eine mittelbare Befestigung des Sets mit einer Saugvorrichtung geschieht typischerweise über einen flexiblen Saugschlauch, der das Halteelement strömungstechnisch mit der Saugvorrichtung verbindet.

Bei den aus dem Stand der Technik bekannten Sets ist das Saugrohr strömungstechnisch mit dem Saugabschnitt des Halteelements verbunden. Das Reinigungselement ist ebenfalls an dem Saugabschnitt angeordnet, wobei das Reinigungselement lediglich an dem Saugabschnitt positioniert ist, und keine Aufgabe erfüllt, wenn das Saugrohr mit dem Saugabschnitt verbunden ist. Typischerweise befindet sich an einem dem Halteelement abgewandte Ende des Saugrohrs eine Bodendüse, mittels der Staub- und Schmutzpartikel von einer Fläche entfernt werden können.

Bei den aus dem Stand der Technik bekannten Sets ist es möglich, dass Saugrohr von dem Saugabschnitt zu entnehmen und das Reinigungselement an das Ende des Saugabschnitts zu schieben, so dass ein Pinselbereich des Reinigungselements eine zu reinigende Fläche berührt. Das heißt, Staub- und Schmutzpartikel werden über das Reinigungselement, welches unmittelbar strömungstechnisch mit dem Saugabschnitt verbunden ist, in den Saugabschnitt und somit in die Saugvorrichtung transportiert. Das Reinigungselement ist insbesondere für die Reinigung von Ecken und Kanten geeignet, in welche die Bodendüse nicht hinkommt.

Es hat sich nun jedoch herausgestellt, dass der Aktionsradius des Halteelements mit dem daran befindlichen Reinigungselement nicht ausreichend groß ist, um beispielsweise Spinnweben von der Decke zu saugen.

Der vorliegenden Anmeldung liegt nunmehr die Aufgabe zugrunde, ein Set mit einem Reinigungselement zur Verfügung zu stellen, dessen Handhabung gegenüber dem Stand der Technik verbessert ist.

Die zugrunde liegende Aufgabe wird erfindungsgemäß mittels eines Sets mit den Merkmalen des Anspruchs 1 gelöst. Vorteilhafte Ausgestaltungen ergeben sich aus den Unteransprüchen 2 bis 9.

Das erfindungsgemäße Set ist dadurch gekennzeichnet, dass das Set zumindest zwischen einer ersten Position, einer zweiten Position und einer dritten Position überführbar ist.

Bei Vorliegen des Sets in der ersten Position ist das Saugrohr strömungstechnisch mit dem Saugabschnitt des Halteelements verbunden, während das Reinigungselement an dem Saugabschnitt des Halteelements angeordnet ist. In dieser Position erfüllt das Reinigungselement keine Aufgabe, sondern wird lediglich an dem Saugabschnitt verwahrt. Ein Aufsaugen von Staub- und Schmutzpartikeln erfolgt über das Saugrohr in den Saugabschnitt. Typischerweise wird an einem dem Halteelement abgewandten Ende des Saugrohres eine Bodendüse angebracht, um die Saugfläche zu vergrößern und Kratzer, welche durch das Saugrohr auf der abzusaugenden Fläche entstehen können, zu vermeiden. Das Set wird in dieser Position beispielsweise zur Reinigung von Bodenflächen genutzt.

Bei Vorliegen des Sets in der zweiten Position ist lediglich das Reinigungselement derart strömungstechnisch mit dem Saugabschnitt des Halteelements verbunden, dass Staub- und Schmutzpartikel über das Reinigungselement in den Saugabschnitt leitbar sind. Das heißt, dass das Saugrohr von dem Saugabschnitt entnommen ist und das Reinigungselement an einem dem Handgriff abgewandten Ende positioniert ist. Staub- und Schmutzpartikel werden sodann über das Reinigungselement in den Saugabschnitt eingeleitet. Mit Hilfe des Reinigungselements können insbesondere Ecken und schwer zugänglichere Stellen gereinigt werden.

Um jedoch den Aktionsradius des Sets zu vergrößern, sieht das erfindungsgemäße Set vor, dass bei Vorliegen des Sets in der dritten Position das Reinigungselement an einem dem Handgriff abgewandten Ende des Saugrohrs angeordnet ist, während das Saugrohr strömungstechnisch mit dem Saugabschnitt des Halteelements verbunden ist, sodass Staubund Schmutzpartikel ausgehend von dem Reinigungselement über das Saugrohr und in den Saugabschnitt leitbar sind. Das heißt, das Reinigungselement ist von dem Saugabschnitt des Halteelements entfernt und ist auf das Saugrohr gesteckt. Der Aktionsradius wird somit um eine Länge des Saugrohrs vergrößert. Hierdurch ergibt sich der Vorteil, dass Staub- und Schmutzpartikel auch aus weiter entfernten, schwer zugänglichen Ecken und Kanten aufgesaugt werden können. Zwar könnte auch auf das Reinigungselement verzichtet werden und eine direkte Absaugung mit dem Saugrohr stattfinden. Es hat sich jedoch erfahrungsgemäß gezeigt, dass es dadurch zu Kratzern und unschönen Flecken an den abzusaugenden Flächen kommen kann, die bei einer Anwendung mit dem Reinigungselement verhindert werden.

Das erfindungsgemäße Set kombiniert ein verschiebbares Reinigungselement mit einem losen Reinigungselement, dass an dem Saugrohr lösbar befestigbar ist, wodurch sich die Vorteile beider Varianten ergeben. Es besteht nicht nur der Vorteil, dass ein Verlieren oder Verlegen des Reinigungselements erschwert wird, da dieses immer wieder an dem Saugabschnitt zurückgesteckt werden kann, sondern es ist ebenfalls ein flexibler Einsatz an dem Saugrohr oder dem Saugabschnitt möglich, sodass der Aktionsradius je nach Einsatzort erweitert oder verkürzt werden kann. Die Entnahme des Saugpinsels von dem Saugabschnitt bringt zudem den Vorteil mit sich, dass kein zusätzlicher Saugpinsel dem Set beigelegt werden muss, um mit dem Saugrohr befestigt zu werden. Somit ist eine Materialersparnis gegeben. Mittels des erfindungsgemäßen Sets können also verschiedenste Flächen, wie beispielsweise Bodenflächen, Wänden, Schränken, Ecken, Fußleisten usw. abgesaugt werden.

Vorzugsweise ist das Saugrohr ein Teleskoprohr, so dass der Aktionsradius noch weiter vergrößert werden kann.

Eine erfindungsgemäße Ausgestaltung der Erfindung sieht vor, dass das Reinigungselement mindestens einen Stutzen aufweist, wobei ein Durchmesser des Stutzens größer ist als ein Durchmesser des Saugrohrs. Zumindest der Stutzen des Reinigungselements ist somit auf das Saugrohr aufschiebbar.

Um ein Aufschieben des Halteelements auf den Saugabschnitt zu ermöglichen, sieht eine vorteilhafte Ausgestaltung der Erfindung vor, dass der Durchmesser des Stutzens größer ist als ein Durchmesser des Saugabschnitts des Halteelements.

Vorzugsweise weist das Reinigungselement einen Pinselbereich auf, welche in der zweiten und der dritten Position des Sets über die zu reinigende Fläche führbar ist. Der Pinselbereich ist vorzugsweise in der ersten Position ebenfalls auf den Saugabschnitt aufgeschoben.

Bezüglich der Anordnung des Reinigungselements an dem Saugabschnitt ist es besonders vorteilhaft, wenn der Saugabschnitt an einer Außenwandung mindestens eine Führungsnut und das Reinigungselement an einer Innenwandung mindestens eine Federlasche aufweist. Die Federlasche des Reinigungselements ist in die Führungsnut des Saugabschnitts einschiebbar und das Reinigungselement in eine Längsrichtung des Saugabschnitts verschiebbar. Eine Längsachse des Saugabschnitts ist vorzugsweise parallel zu einer Längsachse der Führungsnut angeordnet. Aufgrund der Führung der Federlasche in der Führungsnut ist ein Verdrehen des Reinigungselements um die Längsachse des Saugabschnitts unterbunden. Das Reinigungselement ist somit eindeutig an dem Saugabschnitt positionierbar.

Alternativ ist es denkbar, dass der Saugabschnitt an einer Außenwandung mindestens eine Federlasche aufweist und das Reinigungselement an einer Innenwandung mindestens eine Führungsnut aufweist, wobei die Federlasche des Saugabschnitts in die Führungsnut des Reinigungselements einschiebbar ist und das Reinigungselement in eine Längsrichtung des Saugabschnitts verschiebbar ist. Bei dieser Alternative ist ebenfalls eine Drehbewegung des Reinigungselements um die Längsachse des Saugabschnitts unterbunden und das Reinigungselements somit eindeutig an dem Saugabschnitt positionierbar.

Ferner kann es von Vorteil sein, dass die Führungsnut an einem dem Handgriff abgewandten Ende eine Einführnut in die Führungsnut aufweist, wobei die Einführnut vorzugsweise T-Förmig oder trichterförmig ist. Eine derartige Ausformung bringt den Vorteil mit sich, dass ein Einführen der Federlasche in die Führungsnut erleichtert wird. Dies liegt mitunter daran, dass die Einführnut als Leitelement dient, um die Federlasche in die Führungsnut zu leiten. Vorteilhafterweise kann die Federlasche mit einer Drehbewegung in die Einführnut einführbar sein.

Gemäß einer besonders bevorzugten Ausführungsform der Erfindung ist vorgesehen, dass das mindestens eine Reinigungselement mindestens Rastelement aufweist, welches
- mit mindestens einer korrespondierenden ersten Aufnahme des Saugabschnitts des Halteelements zusammenwirkt, sodass das Reinigungselement in der ersten Position des Sets an dem Saugabschnitt arretierbar ist und/oder
- mit mindestens einer korrespondieren zweiten Aufnahme des Saugabschnitts des Halteelements zusammenwirkt, sodass das Reinigungselement in der zweiten Position des Sets an dem Saugabschnitt arretierbar ist und/oder
- mit mindestens einer korrespondierenden dritten Aufnahme des Saugrohrs zusammenwirkt, sodass das Reinigungselement in der dritten Position des Sets an dem Saugrohr arretierbar ist.

Das mindestens eine Rastelement korrespondiert derart mit den drei Aufnahmen, dass das Reinigungselement lösbar an dem Saugabschnitt oder dem Saugrohr fixiert ist. Ein Verschieben oder unbeabsichtigtes Lösen des Reinigungselements von dem Saugabschnitt oder dem Saugrohr wird entsprechend unterbunden.

Eine vorteilhafte Weiterbildung der Erfindung sieht vor, dass das Rastelement des Reinigungselements in Form einer Federwippe ausgebildet ist. Die Federwippe ist vorzugsweise derart ausgeformt, dass sie in eine der zuvor genannten Aufnahmen einrastet und das Reinigungselement lösbar mit dem Saugabschnitt oder Saugrohr verbindet.

Gemäß einer vorteilhaften Ausgestaltung der Erfindung ist vorgesehen, dass die erste Aufnahme des Saugabschnitts und/oder die zweite Aufnahme des Saugabschnitts und/oder die dritte Aufnahme des Saugrohrs jeweils in Form einer Ausnehmung, vorzugsweise in Form eines Vierkantlochs oder einer Vertiefung, vorzugsweise einer Nut, ausgebildet ist. Die Federwippe sowie das Vierkantloch oder die Vertiefung korrespondieren derart miteinander, dass das Reinigungselement ohne weiteres Zutun an der jeweiligen Position verweilt.

Dabei ist es von Vorteil, wenn das Reinigungselement einen Taster umfasst, wobei der Taster und das Rastelement derart zusammenwirken, dass das Rastelement sich bei einer Betätigung des Tasters anhebt. Dies bringt den Vorteil mit sich, dass bei einer Betätigung des Tasters das Rastelement derart angehoben wird, dass das Rastelement aus dem Vierkantloch oder der Vertiefung in dem Saugrohr oder dem Saugabschnitt herauskommt und das Reinigungselement entsprechend von dem Saugrohr oder dem Saugabschnitt abschiebbar ist. Oder das Reinigungselement von der ersten Position des Sets in die zweite Position des Sets oder in umgekehrte Richtung überführbar ist.

Bestenfalls ist ein flexibler Einsatz des Reinigungselements auf unterschiedlichen Saugvorrichtungen mit unterschiedlichen Halteelementen denkbar.

Ein Ausführungsbeispiel der Erfindung ist in den Zeichnungen rein schematisch dargestellt und wird nachfolgend näher beschrieben. Es zeigt:
- Figur 1: eine schematische Teildarstellung eines erfindungsgemäßen Sets mit einem Reinigungselement in einer ersten Position,
- Figur 2: eine Schnittansicht des erfindungsgemäßen Sets gemäß Figur 1 in einer zweiten Position,
- Figur 3: Unteransicht eines Halteelements des Sets gemäß Figur 1, und
- Figur 4: Draufsicht des Halteelements des Sets gemäß Figur 1.

Die **Figur 1** zeigt ein erfindungsgemäßes Set **1** zur Befestigung an einer hier nicht dargestellten Saugvorrichtung zur Reinigung einer Fläche in einer ersten Position. Das Set **1** umfasst ein Halteelement **2,** welches einen Handgriff **3** sowie einen Saugabschnitt **4** umfasst. Der Handgriff **3** ist derart ausgeformt, dass eine Person das Set **1** bequem halten und in eine gewünschte Richtung führen kann. Der Saugabschnitt **4** ist langgestreckt ausgeformt. Ferner umfasst das Set **1** ein Reinigungselement **5** und ein Saugrohr **6.** In der ersten Position des Sets 1 ist das Reinigungselement **5** an dem Saugabschnitt **4** angeordnet, wobei das Reinigungselement **5** in dieser Position lediglich gesichert wird, und keine Funktion ausführt. Das Reinigungselement **5** ist in Form eines Saugpinsels ausgeformt und weist einen Stutzen **7** sowie einen Pinselbereich **8** auf. Das Reinigungselement **5** ist derart an dem Saugabschnitt **4** angebracht, dass an einem dem Handgriff **3** abgewandten Ende **9** des Saugabschnitts **4** weiterhin das Saugrohr **6** montierbar ist. Das heißt, dass der Saugabschnitt **4** sowohl den Stutzen **7** als auch den Pinselbereich **8** des Reinigungselements **5** durchdringt. Das Saugrohr **6** ist strömungstechnisch mit dem Saugabschnitt **4** verbunden. In der ersten Position des Sets **1** ist eine Längsachse **10** des Saugrohrs **6** vorzugsweise koaxial zu einer Längsachse **11** des Saugabschnitts **4** angeordnet.

Eine zweite Position des erfindungsgemäßen Sets **1** wird in der **Figur 2** dargestellt. Um das Set **1** von seiner ersten Position in seine zweite Position zu überführen, wird das Saugrohr **6** von dem Saugabschnitt **4** entnommen. Das Saugrohr **6** ist in der zweiten Position nicht erforderlich. Entsprechend ist das Saugrohr **6** nicht in der **Figur 2** dargestellt. Anstatt des Saugrohres **6** befindet sich nunmehr das Reinigungselement **5** an dem dem Handgriff **3** abgewandten Ende **9** des Saugabschnitts **4.** Hierzu ist das Reinigungselement **5** entlang der Längsachse **11** des Saugabschnitts **4** in Richtung des Endes **9** geschoben, sodass nunmehr nur noch der Stutzen **7** des Reinigungselements **5** von dem Saugabschnitt **4** durchdrungen ist. Der Pinselbereich **8** steht von dem Ende **9** des Saugabschnitts **4** aus gesehen hervor. Das Reinigungselement **5** und der Saugabschnitt **4** sind strömungstechnisch derart miteinander verbunden, dass Staubund Schmutzpartikel durch den Pinselbereich **8** des Reinigungselements **5** in den Saugabschnitt **4** leitbar sind.

Ein Durchmesser **D1** des Stutzens **7** ist größer als ein Durchmesser **D2** des Saugabschnitts **4,** so dass das Reinigungselement **5** auf den Saugabschnitt **4** geschoben werden kann.

Die **Figur 3** zeigt das Halteelement **2** mit dem Handgriff **3** sowie dem Saugabschnitt **4.** An einem dem Saugabschnitt **4** abgewandten Ende **12** des Handgriffes **3** befindet sich eine Öffnung **13,** in welche ein hier nicht dargestellter Saugschlauch einführbar ist. Ferner ist in der **Figur 3** ersichtlich, dass der Saugabschnitt **4** an einer Außenwandung **14** eine Führungsnut **15** aufweist. Die Führungsnut **15** korrespondiert mit einer an einer Innenwandung **16** des Reinigungselements **5** befindlichen Federlasche **17,** welche in **Figur 2** dargestellt ist. Das Reinigungselement **5** ist somit in eine Längsrichtung des Saugabschnitts **4** verschiebbar gelagert und kann entlang der Führungsnut **15** von seiner ersten Position in seine zweite Position und in umgekehrte Richtung überführt werden. Eine Drehbewegung des Reinigungselements **5** wird unterbunden, so dass eine exakte Positionierung des Reinigungselements **5** an dem Saugabschnitt **4** gegeben ist.

Um das Einführen der Federlasche **17** in die Federnut **15** zu vereinfachen, weist die Führungsnut **17** an einem dem Handgriff 3 abgewandten Ende **18** eine Einführnut **19** auf. Diese Einführnut **19** ist trichterförmig ausgestaltet. Die Federlasche **17** ist über die Einführnut **19** in die Führungsnut **17** einschiebbar.

Die **Figur 4** zeigt das Halteelement **2** und das Reinigungselement **5,** wobei das Reinigungselement **5** vollständig von dem Halteelement **2** entnommen ist. Hierdurch wird ersichtlich, dass der Saugabschnitt **4** eine erste Aufnahme **20** und eine zweite Aufnahme **21** in Form einer Vertiefung beziehungsweise eine Nut umfasst. Die beiden Aufnahmen **20, 21** korrespondieren mit einem an dem Reinigungselement **5** befindlichen Rastelement **22,** welches in **Figur 2** dargestellt ist. In der ersten Position des Sets **1** rastet das Rastelement **22** in der ersten Aufnahme **20** ein, sodass das Reinigungselement **5** an dem Saugabschnitt **4** arretiert ist. In der zweiten Position des Sets **1** rastet das Rastelement **22** in der zweiten Aufnahme **21** ein, so dass das Reinigungselement **5** arretiert ist. Das Rastelement **22** in Form einer Federwippe ist mittels eines Tasters **23** anhebbar, so dass das Reinigungselement **5** von der ersten Position in die zweite Position des Sets **1** oder in umgekehrte Richtung überführt werden kann. Weiterhin kann durch die Betätigung des Tasters **23** das Reinigungselement **5** vollständig von dem Saugabschnitt **4** entnommen werden und in eine dritte, hier nicht dargestellte, Position des Sets **1** überführt werden. Dazu wird das Reinigungselement **5** an dem hier nicht dargestellten Saugrohr arretiert. Das Saugrohr weist eine dritte Aufnahme in Form eines Vierkantlochs auf, in welches das Rastelement **22** einrastet. In der dritten Position steht das Reinigungselement **5** strömungstechnisch mit dem Saugrohr in Verbindung. Das Saugrohr steht wiederum strömungstechnisch mit dem Saugabschnitt in Verbindung. Das heißt, dass Staub- und Schmutzpartikel über das Reinigungselement durch das Saugrohr in den Saugabschnitt eingesaugt werden.

### Bezugszeichenliste

- 1: Set
- 2: Halteelement
- 3: Handgriff
- 4: Saugabschnitt
- 5: Reinigungselement
- 6: Saugrohr
- 7: Stutzen
- 8: Pinselbereich
- 9: Ende
- 10: Längsachse
- 11: Längsachse
- 12: Ende
- 13: Öffnung
- 14: Außenwandung
- 15: Führungsnut
- 16: Innenwandung
- 17: Federlasche
- 18: Ende
- 19: Einführnut
- 20: erste Aufnahme
- 21: zweite Aufnahme
- 22: Rastelement
- 23: Taster
- D1: Durchmesser
- D2: Durchmesser

## Patentansprüche

1. Set (1) zur Befestigung an einer Saugvorrichtung zur Reinigung einer Fläche umfassend
- mindestens ein Halteelement (2), wobei das Halteelement (2) mindestens einen Handgriff (3) zum Führen des Sets (1) und mindestens einen Saugabschnitt (4) aufweist,
- mindestens ein strömungstechnisch mit dem Saugabschnitt (4) des Halteelements (2) verbindbares Saugrohr (6),
- mindestens ein Reinigungselement (5) in Form eines Saugpinsels zur Aufnahme von Staub- und Schmutzpartikeln,
**dadurch gekennzeichnet, dass**
- das Set (1) zumindest zwischen einer ersten Position, einer zweiten Position und einer dritten Position überführbar ist,
- wobei bei Vorliegen des Sets (1) in der ersten Position das Saugrohr (6) strömungstechnisch mit dem Saugabschnitt (4) des Halteelements (2) verbunden ist, während das Reinigungselement (5) an dem Saugabschnitt (4) des Halteelements (2) angeordnet ist,
- wobei bei Vorliegen des Sets (1) in der zweiten Position lediglich das Reinigungselement (5) derart strömungstechnisch mit dem Saugabschnitt (4) des Halteelements (2) verbunden ist, dass Staub- und Schmutzpartikel über das Reinigungselement (5) in den Saugabschnitt (4) leitbar sind,
- wobei bei Vorliegen des Sets (1) in der dritten Position das Reinigungselement (5) an einem dem Handgriff (3) abgewandten Ende des Saugrohrs (6) angeordnet ist, während das Saugrohr (6) strömungstechnisch mit dem Saugabschnitt (4) des Halteelements (2) verbunden ist, sodass Staub- und Schmutzpartikel ausgehend von dem Reinigungselement (5) über das Saugrohr (6) und in den Saugabschnitt (4) leitbar sind.

2. Set (1) nach Anspruch 1, **dadurch gekennzeichnet, dass** das Reinigungselement (5) mindestens einen Stutzen (7) aufweist, wobei ein Durchmesser (D1) des Stutzens (7) größer ist als ein Durchmesser (D2) des Saugrohrs (6), sodass das Reinigungselement (5) auf das Saugrohr (6) aufschiebbar ist.

3. Set (1) nach einem der Ansprüche 1 oder 2, **dadurch gekennzeichnet, dass** der Saugabschnitt (4) an einer Außenwandung (14) mindestens eine Führungsnut (15) und das Reinigungselement (5) an einer Innenwandung (16) mindestens eine Federlasche (17) aufweist, wobei die Federlasche (17) des Reinigungselements (5) in die Führungsnut (15) des Saugabschnitts (4) einschiebbar und das Reinigungselement (5) in eine Längsrichtung des Saugabschnitts (4) verschiebbar ist.

4. Set (1) nach einem der Ansprüche 1 oder 2, **dadurch gekennzeichnet, dass** der Saugabschnitt (4) an einer Außenwandung (14) mindestens eine Federlasche (17) aufweist und das Reinigungselement (5) an einer Innenwandung (16) mindestens eine Führungsnut (15) aufweist, wobei die Federlasche (17) des Saugabschnitts (4) in die Führungsnut (15) des Reinigungselements (5) einschiebbar ist und das Reinigungselement (5) in eine Längsrichtung des Saugabschnitts (4) verschiebbar ist.

5. Set (1) nach einem der Ansprüche 3 oder 4, **dadurch gekennzeichnet, dass** die Führungsnut (15) an einem dem Handgriff (3) abgewandten Ende eine Einführnut (19) in die Führungsnut (15) aufweist, wobei die Einführnut (19) vorzugsweise T-förmige oder trichterförmig ist.

6. Set (1) nach einem der vorhergehenden Ansprüche, **dadurch gekennzeichnet, dass** das Reinigungselement (5) mindestens ein erstes Rastelement (22) aufweist, welches
- mit mindestens einer korrespondierenden ersten Aufnahme (20) des Saugabschnitts (4) des Halteelements (2) zusammenwirkt, sodass das Reinigungselement (5) in der ersten Position des Sets (1) an dem Saugabschnitt (4) arretierbar ist und/oder
- mit mindestens einer korrespondieren zweiten Aufnahme (21) des Saugabschnitts (4) des Halteelements (2) zusammenwirkt, sodass das Reinigungselement (5) in der zweiten Position des Sets (1) an dem Saugabschnitt (4) arretierbar ist und/oder
- mit mindestens einer korrespondierenden dritten Aufnahme des Saugrohrs (6) zusammenwirkt, sodass das Reinigungselement (5) in der dritten Position des Sets (1) an dem Saugrohr (6) arretierbar ist.

7. Set (1) nach Anspruch 6, **dadurch gekennzeichnet, dass** das Rastelement (22) des Reinigungselements (5) in Form einer Federwippe ausgebildet ist.

8. Set (1) nach einem der Ansprüche 6 oder 7, **dadurch gekennzeichnet, dass** die erste Aufnahme (20) des Saugabschnitts (4) und/oder die zweite Aufnahme (21) des Saugabschnitts (4) und/oder die dritte Aufnahme des Saugrohrs (6) jeweils in Form einer Ausnehmung, vorzugsweise in Form eines Vierkantlochs oder einer Vertiefung, vorzugsweise einer Nut, ausgebildet ist.

9. Set (1) nach einem der Ansprüche 6 bis 8, **dadurch gekennzeichnet, dass** das Reinigungselement (5) einen Taster (23) umfasst, wobei der Taster (23) und das Rastelement (22) derart zusammenwirken, dass das Rastelement (22) sich bei einer Betätigung des Tasters (23) anhebt.
